# EUROPÄISCHE PATENTSCHRIFT

(11) **EP 0 457 170 B1**
(45) Veröffentlichungstag und Bekanntmachung des Hinweises auf die Patenterteilung: **10.03.1993**
(21) Anmeldenummer: 91107452.4
(22) Anmeldetag: 08.05.1991
(51) Int. Cl.: E05D 5/02

(54) **Scharnier**
Hinge
Charnière

(30) Priorität: 16.05.1990 AT 1085/90
(43) Veröffentlichungstag der Anmeldung: 21.11.1991
(73) Patentinhaber: Julius Blum Gesellschaft m.b.H., 6973 Höchst (AT)
(72) Erfinder: Erich, Röck, A-6973 Höchst (AT)
(74) Vertreter: Torggler, Paul, Dr.

(56) Entgegenhaltungen:
- WO-A-87/07672
- WO-A-89/05387
- AT-B- 384 270
- GB-A- 2 028 914

## Beschreibung

Die Erfindung bezieht sich auf ein Scharnier mit einem auf einer Grundplatte verstellbar gehaltenen Scharnierarm mit einer Fugenverstellschraube od.dgl. und einer in der Tiefe des Möbels wirkenden Verstelleinrichtung, wobei der Scharnierarm mit einem federnden Einschnappmechanismus auf der Grundplatte arretierbar und an zwei über die Länge des Scharnierarmes versetzten Lagerstellen über ein Zwischenstück mit U-förmigem Querschnitt mittelbar an der Grundplatte gehalten ist, wobei eine manuell betätigbare Entriegelungsvorrichtung vorgesehen ist, mittels der die Verriegelungsteile des Einschnappmechanismus gleichzeitig entriegelbar sind.

Ein gattungsgemäßes Scharnier ist aus der anmeldeeigenen AT-PS 384 270 bekannt. Bei diesem Scharnier ist auf einem metallischen Zwischenstück ein Kippteil, der einen Verriegelungshaken trägt, drehbar gelagert. Eine Feder drückt den Kippteil mit seinem Verriegelungshaken in die Verriegelungsstellung. Am Kippteil ist ein Griff ausgebildet, mittels dem es möglich ist, das Zwischenstück von der Grundplatte zu lösen. Zur Montage wird das Zwischenstück mit seinem vorderen Ende, das hießt, das Ende, das der Drehachse des Scharniers am nächsten liegt, in eine kerbenartige Ausnehmung der Grundplatte eingehängt und um das so gebildete Drehlager geschwenkt, bis der Haken des Kippteiles am hinteren Ende der Grundplatte in dieser einrastet. Dabei ist das Zwischenstück mittels der Fugenverstellschraube und der Tiefenverstellschraube mit dem Scharnierarm verbunden.

Das Scharnier gemäß der genannten Patentschrift hat gegenüber älteren Scharnieren den Vorteil, daß zur eigentlichen Montage der Möbeltüre am Möbelkorpus kein Werkzeug notwendig ist. Zur Verankerung des Scharnierarmes auf der Grundplatte genügt es, diesen mit dem Zwischenstück in die Grundplatte einzuhängen und auf diese aufzudrücken.

Aufgabe der Erfindung ist es, ein Scharnier dieser Art dahingehend zu verbessern, daß das Einhängen des Scharnieres erleichtert wird, das heißt, die Montagemöglichkeiten erweitert werden. Es soll möglich sein, den Scharnierarm mit dem Zwischenstück nicht nur am vorderen Ende in die Grundplatte einzuhängen und um das so gebildete Drehlager zu schwenken, sondern ebenso soll der Scharnierarm an seinem hinteren Ende mit dem Zwischenstück in die Grundplatte einhängbar und um dieses Drehlager drehbar sein, oder er soll auch sozusagen parallel auf die Grundplatte aufgedrückt werden können.

Die erfindungsgemäße Aufgabe wird dadurch gelöst, daß die an den beiden Lagerstellen vorgeschenen Verriegelungsteile, separate, von der Entriegelungsvorrichtung getrennte, federbeaufschlagte Verriegelungsteile sind.

Um das Aufdrücken des Scharnierarmes zu erleichtern, ist vorteilhaft vorgesehen, daß sich die Verriegelungsteile jeweils in entgegengesetzte Richtungen bewegen.

In einem Ausführungsbeispiel der Erfindung ist vorgesehen, daß die Verriegelungsteile elastisch sind und von zwei doppelarmigen Hebeln gebildet werden, wobei ein Hebelarm sich am Zwischenstück abstützt und wobei jeweils einer der Hebelarme eines jeden doppelarmigen Hebels eine Öffnung aufweist, durch die ein Vorsprung der Grundplatte ragt.

Ein vorteilhaftes Ausführungsbeispiel der Entriegelungsvorrichtung sieht vor, daß die Entriegelungsvorrichtung einen Kipphebel aufweist, der an einem Verriegelungsteil anschlägt und in den eine Schubstange od.dgl. eingehängt ist, mit der ein Verriegelungsteil aus der Riegelstellung bringbar ist. Die Schubstange kann eine Nase aufweisen, mit der sie in eine Öffnung eines der doppelarmigen Hebels eingehängt ist. Andererseits kann die Schubstange an ihrem freien Ende mit einem Schlitz versehen sein, der einen der Verriegelungsteile aufnimmt.

In einem weiteren Ausfuhrungsbeispiel werden die Verriegelungsteile von Bolzen gebildet, die in Langlöchern in den Seitenstegen des Zwischenstückes lagern und die von einer Feder gemeinsam beaufschlagt werden. Wesentlich dabei ist, daß die Feder jeweils an beiden Verriegelungsteilen angreift. Selbstverständlich können zur Verstärkung der Federwirkung mehrere Federn vorgesehen sein.

Um die Lagerung der Teile zu erleichtern, ist vorgesehen, daß die Feder die Verriegelungsteile klammerförmig umfaßt.

Um die Zentrierung bzw. genauere Positionierung des Zwischenstückes mit dem Scharnierarm zu erleichtern, ist vorteilhaft vorgesehen, daß das Zwischenstück an seinen Seitenstegen Vorsprünge aufweist, die in Schlitzen der Grundplatte aufgenommen sind, oder daß die Grundplatte mit keilförmigen Ansätzen versehen ist, die in Montagelage in keilförmige Ausnehmungen in den Seitenstegen des Zwischenstückes ragen.

Ein weiteres Ausführungsbeispiel der Erfindung sieht vor, daß zwei in der Längsrichtung des Scharnierarmes ausgerichtete Schubstangen vorgesehen sind, mit denen die Verriegelungsteile aus ihrer Verankerung in der Grundplatte drückbar sind, wobei die Schubstangen mittels zweier quer zur Längsachse des Scharnierarmes ausgerichteter Schieber mit Keilflächen verschiebbar sind. Die Schieber sind mit druckknopfartigen Fortsätzen versehen, die durch die Seitenstege des Scharnierarmes ragen. Auf diese Art ist es bei der Demontage des Scharnierarmes leicht möglich, die Verriegelung mittels der druckknopfartigen Fortsätze zu lösen und gleichzeitig den Scharnierarm in der Hand zu halten und von der Grundplatte abzuheben.

Nachfolgend werden Ausführungsbeispiele der Erfindung anhand der Figuren der beiliegenden Zeichnungen eingehend beschrieben.

Die Fig. 1 zeigt einen Längsschnitt durch einen Scharnierarm, der mittels eines Zwischenstückes auf einer Grundplatte befestigt ist, die Fig. 2 zeigt einen Schnitt nach der Linie G-H der Fig. 1, die Fig. 3 zeigt eine Draufsicht auf eine Schubstange, die Fig. 4 zeigt einen Längsschnitt durch einen auf einer Grundplatte montierten Scharnierarm gemäß einem weiteren Ausführungsbeispiel der Erfindung, die Fig. 5 zeigt einen Schnitt nach der Linie E-F der Fig. 4, die Fig. 6 zeigt einen Längsschnitt durch einen auf einer Grundplatte montierten Scharnierarm gemäß einem weiteren Ausführungsbeispiel der Erfindung, die Fig. 7 zeigt einen Schnitt nach der Linie C-D der Fig. 6, die Fig. 8 zeigt einen Schnitt nach der Linie A-B der Fig. 6, die Fig. 9 zeigt einen Schnitt nach der Linie I-K der Fig. 6, die Fig. 10 zeigt einen Schnitt nach der Linie G-H der Fig. 7, die Fig. 11 zeigt eine Seitenansicht eines Zwischenstückes, die Fig. 12 zeigt eine Draufsicht auf ein Zwischenstück und die Fig. 13 zeigt ein Schaubild einer Grundplatte.

Die nicht zur Erfindung gehörenden Teile des Scharniers, wie der in den Türflügel einzusetzende Scharniertopf und die den Scharniertopf mit dem Scharnierarm 1 verbindenden Gelenkhebel sind in den Figuren der Zeichnungen nicht gezeigt. Sie sind nach dem bekannten Stand der Technik ausgebildet. Ebenso kann das Scharnier mit einem herkömmlichen Schließmechanismus versehen sein.

Die Hauptteile des Scharniers sind der Scharnierarm 1, das Zwischenstück 4 und die Grundplatte 11.

Die Grundplatte 11 ist in herkömmlicher Art und Weise mittels Schrauben oder Dübeln an einer Möbelseitenwand 12 befestigt.

Der Scharnierarm 1 ist mittels einer Fugenverstellschraube 2 und einer Klemmschraube 3, die auch der Tiefenverstellung dient, am Zwischenstück 4 gehalten.

Die Fugenverstellschraube 2 ragt dabei mit ihrem Kopf 2′ durch einen nach vorne offenen Schlitz 14 im Zwischenstück 4 und die Klemmschraube 3 ragt durch einen nach hinten offenen Schlitz 15 im Scharnierarm 1. Durch Verdrehen der Fugenverstellschraube 2 kann die Position der Gelenkachsen 16 in bezug auf die Möbeltürfuge eingestellt werden. Wird die Klemmschraube 3 gelöst, kann der Scharnierarm 1 über die Länge des Schlitzes 15 (der Schlitz 14 ist vorzugsweise gleich lang ausgebildet) in der Tiefe des Möbels verstellt werden.

Die Grundplatte 11 ist aus Stahlblech ausgebildet und weist vorne und hinten je einen Vorsprung 17 auf. Am Zwischenstück 4 lagern auf Achsen 7 doppelarmige Hebel 6, die die Verriegelungsteile bilden. Mit einem Arm 6′ stützen sich die doppelarmigen Hebel am Mittelsteg des Zwischenstückes 4 ab.

Der andere Arm 6˝ eines jeden doppelarmigen Hebels 6 weist eine Öffnung 18 auf, durch die in Montagelage die Vorsprünge 17 der Grundplatte 11 ragen. Die doppelarmigen Hebel 6 sind elastisch, beispielsweise aus Stahlblech, ausgeführt und werden so ständig gegen die Vorsprünge 17 und gegen die Grundplatte 11 gedrückt.

Das Zwischenstück 4, welches im Querschnitt U-förmig ist, weist an seinen beiden Seitenstegen je zwei Vorsprünge 9 auf, die durch Schlitze 10 in der Grundplatte 11 ragen. Auf diese Art und Weise ist das Zwischenstück 4 spielfrei auf der Grundplatte 11 positioniert.

Innerhalb des U-Profils des Zwischenstückes 4 lagert auf einer Achse 8 ein Kipphebel 5. Der Kipphebel 5 weist eine trichterförmige Öffnung 19 auf, durch die ein Arm 6˝ eines der doppelarmigen Hebel 6 ragt. Der Kipphebel 5 ist mit einer Anschlagfläche 20 versehen, die beim Lösen des Zwischenstückes am Arm 6˝ dieses doppelarmigen Hebels 6 anliegt.

Der Kipphebel 5 weist einen Schlitz 21 auf, in den eine Schubstange 13 eingehängt ist. Die Schubstange weist eine Öffnung 22 auf, durch die eine Nase 23, die den Schlitz 21 begrenzt, ragt, und eine Nase 24, mit der sie in eine Öffnung 25 im Arm 6˝ des vorderen doppelarmigen Hebels 6 eingehängt ist. Die Schubstange 13 stützt sich dabei mit einer Schulter 26 am Arm 6˝ ab.

Der Kipphebel 5 ist mit einem Griffteil 27 versehen, der beim hinteren Ende des Scharnierarmes 1 zugänglich ist. Wird der Kipphebel 5 mittels des Griffteiles 27 in der Richtung des Pfeiles O gedreht, so schlägt einerseits die Anschlagfläche 20 am Arm 6˝ des hinteren doppelarmigen Hebels 6 an und andererseits wird die Schubstange 13 in der Richtung des Pfeiles O′ bewegt, wodurch der Arm 6˝ des vorderen doppelarmigen Hebels von der Grundplatte 11 und dem Vorsprung 17 weggedrückt wird. Der Scharnierarm 1 kann nun mit dem Zwischenstück 4 von der Grundplatte 11 abgehoben werden.

Im Ausführungsbeispiel nach den Fig. 4 und 5 ist der Scharnierarm 1 wieder in gleicher Weise wie beim vorhergehenden Ausführungsbeispiel mittels einer Fugenverstellschraube 2 und einer Klemmschraube 3 am Zwischenstück 4 gehalten. Im Zwischenstück 4 ist wiederum ein Kipphebel 5 drehbar gelagert, in den eine Schubstange 13 eingehängt ist. Die Schubstange 13 ist diesmal jedoch nicht in einen offenen Schlitz 21 des Kipphebels eingehängt, sondern mit diesem mittels eines Achsbolzens 28 verbunden.

Die Zentrierung des Zwischenstückes 4 auf der Grundplatte 11 erfolgt dieses Mal umgekehrt, das heißt, die Grundplatte 11 ist mit keilförmigen Vorsprüngen 29 versehen, die in korrespondierende Ausnehmungen 30 in den Seitenstegen 4′ des Zwischenstückes 4 ragen.

Die Verriegelungsteile werden diesmal von Bolzen 31 gebildet, die in Langlöchern 32 in den Seitenstegen 4′ des Zwischenstückes 4 lagern.

Die Bolzen 31 werden von einer Feder 33 klammerartig umfaßt.

Wird der Scharnierarm mit dem Zwischenstück 4 auf die Grundplatte 11 aufgedrückt, rasten die Bolzen 31 in Kerben 34 der Grundplatte 11 ein. Das Aufdrücken der Bolzen 32 wird dabei durch Schrägflächen 46 auf der Grundplatte 11 erleichtert.

Im Ausführungsbeispiel sind zwei Federn 33 vorgesehen. Die Federn 33 drücken bei montiertem Scharnierarm 1 die Bolzen 32 ständig in die Einraststellung. Zum Lösen des Zwischenstückes 4 wird der Kipphebel 5 wiederum mittels des Griffes 27 in der Richtung des Pfeiles O gedreht. Dabei drückt die Anschlagfläche 20 den hinteren Bolzen 31 aus der Kerbe 34 in der Grundplatte 11 und weiters wird der vordere Bolzen 31 mittels der Schubstange 13 aus der vorderen Kerbe 34 der Grundplatte 11 gedrückt. Der vordere Bolzen 31 ist dabei in einem nach vorne offenen Schlitz 35 der Schubstange 13 aufgenommen.

Durch das Drehen des Kipphebels 5 wird die Verriegelung des Zwischenstückes 4 gleichzeitig an beiden Stellen gelöst. Die Bolzen 31 werden nach vorne und nach hinten von der Grundplatte 11 weggedrückt. Der Scharnierarm 1 kann zusammen mit dem Zwischenstück 4 von der Grundplatte 11 abgehoben werden.

Im Ausführungsbeispiel nach den Fig. 6 bis 10 ist der Scharnierarm 1 ebenso wie in den beiden vorher beschriebenen Ausführungsbeispielen wieder mittels der Fugenverstellschraube 2 und der Klemmschraube 3 am Zwischenstück 4 gehalten. Die Verriegelungselemente werden wiederum von Bolzen 31 gebildet, die in Kerben 34 der Grundplatte 11 einrasten und die in Langlöchern 32 in den Seitenstegen 4′ des Zwischenstückes 4 gelagert sind.

Die Montage des Scharnierarmes 1 mit dem Zwischenstück 4 erfolgt wie beim zuvor beschriebenen Ausführungsbeispiel, das heißt, der Scharnierarm 1 wird mit dem Zwischenstück 4 auf die Grundplatte 11 aufgedrückt, sodaß die Bolzen 31 in den Kerben 34 einrasten. Dabei ist es unerheblich, ob beide Bolzen 31 gleichzeitig oder ob der vordere oder der hintere Bolzen zuerst in der korrespondierenden Kerbe 34 der Grundplatte 11 einrastet.

Im Zwischenstück 4 befinden sich Schubstangen 37. Die Schubstangen 37 weisen Kerben 38 auf, in denen die Bolzen 31 liegen.

Weiters ist jede Schubstange 37 mit einem Fenster 39 versehen.

Durch die Fenster 39 der beiden Schubstangen 37 ragen Schieber 40 mit Keilflächen 41. Die Schieber 40 lagern in Löchern 42, die sich in den Seitenstegen 4′ des Zwischenstückes befinden. Zur besseren Führung sind die Schieber 40 mit Ansätzen 43 versehen, die bei montiertem Scharnierarm 1 durch die Fenster 39 ragen.

Die Schieber 40 werden von einer Schraubenfeder 44 auseinander und an die Seitenstege 1′ des Scharnierarmes 1 gedrückt.

Die Schieber 40 weisen druckknopfartige Fortsätze 45 auf, die durch Löcher 47 in den Seitenstegen 1′ des Scharnierarmes 1 ragen.

Zum Lösen des Scharnierarmes 1 und des Zwischenstückes 4 von der Grundplatte 11 können die Schieber 40 mittels der druckknopfartigen Fortsätze 45 zusammengedrückt werden, wodurch die Keilflächen 41 jeweils am korrespondierenden Rand eines Fensters 39 anliegen und die Schubstangen 37 auseinander, das heißt zum vorderen und zum hinteren Ende des Scharnierarmes 1 hin bewegen. Dadurch werden die Bolzen 31 aus den Kerben 34 der Grundplatte 11 herausgedrückt, und das Zwischenstück 4 ist zusammen mit dem Scharnierarm 1 frei.

Besonders vorteilhaft an dieser Ausführung ist, daß beim Zusammendrücken der Schieber 40 der Scharnierarm 1 gleichzeitig seitlich umfaßt wird und somit leicht von der Grundplatte 11 abgehoben werden kann.

## Patentansprüche

1. Scharnier mit einem auf einer Grundplatte (11) verstellbar gehaltenen Scharnierarm (1) mit einer Fugenverstellschraube (2) od.dgl. und einer in der Tiefe des Möbels wirkenden Verstelleinrichtung (3), wobei der Scharnierarm (1) mit einem federnden Einschnappmechanismus auf der Grundplatte (11) arretierbar und an zwei über die Länge des Scharnierarmes (1) versetzten Lagerstellen über ein Zwischenstück (4) mit U-förmigem Querschnitt mittelbar an der Grundplatte (1) gehalten ist, wobei eine manuell betätigbare Entriegelungsvorrichtung (5,13,37,45) vorgesehen ist, mittels der die Verriegelungsteile (6,31) des Einschnappmechanismus gleichzeitig entriegelbar sind, dadurch gekennzeichnet, daß die an den beiden Lagerstellen vorgesehenen Verriegelungsteile (6,31), separate, von der Entriegelungsvorrichtung (5,13,37,45) getrennte, Federbeaufschlagte Verriegelungsteile (6,31) sind.

2. Scharnier nach Anspruch 1, dadurch gekennzeichnet, daß sich die Verriegelungsteile jeweils in entgegengesetzte Richtungen bewegen.

3. Scharnier nach den Ansprüchen 1 und 2, dadurch gekennzeichnet, daß die Verriegelungsteile elastisch sind und von zwei doppelarmigen Hebeln (6) gebildet werden, wobei ein Hebelarm (6′) sich am Zwischenstück (4) abstützt.

4. Scharnier nach Anspruch 3, dadurch gekennzeichnet, daß jeweils einer der Hebelarme (6˝) eines jeden doppelarmigen Hebels (6) eine Öffnung aufweist, durch die ein Vorsprung (17) der Grundplatte (11) ragt.

5. Scharnier nach mindestens einem der Ansprüche 1 bis 4, dadurch gekennzeichnet, daß die Entriegelungsvorrichtung einen Kipphebel (5) aufweist, der an einem Verriegelungsteil anschlägt und in den eine Schubstange (13) od. dgl. eingehängt ist, mit der ein Verriegelungsteil aus der Riegelstellung bringbar ist.

6. Scharnier nach Anspruch 5, dadurch gekennzeichnet, daß die Schubstange (13) eine Nase (24) aufweist, mit der sie in eine Öffnung (25) eines der doppelarmigen Hebel (6) eingehängt ist.

7. Scharnier nach Anspruch 5, dadurch gekennzeichnet, daß der Kipphebel (5) einen einseitig offenen Schlitz (21) aufweist, in den die Schubstange (13) eingehängt ist.

8. Scharnier nach einem der Ansprüche 1 bis 7, dadurch gekennzeichnet, daß das Zwischenstück (4) an seinen Seitenstegen (4′) Vorsprünge (9) aufweist, die in Schlitzen (10) der Grundplatte (11) aufgenommen sind und mittels denen das Zwischenstück (4) auf der Grundplatte (11) positioniert ist.

9. Scharnier nach Anspruch 8, dadurch gekennzeichnet, daß die Vorsprünge (9) keilförmig sind.

10. Scharnier nach den Ansprüchen 3 und 5, dadurch gekennzeichnet, daß der Kipphebel (5) eine durchgehende Öffnung (19) aufweist, durch die einer der doppelarmigen Hebel (6) ragt.

11. Scharnier nach Anspruch 10, dadurch gekennzeichnet, daß die Öffnung (19) trichterförmig ist.

12. Scharnier nach mindestens einem der Ansprüche 1 bis 11, dadurch gekennzeichnet, daß die Verriegelungsteile von Bolzen (31) gebildet werden, die in Langlöchern (32) in den Seitenstegen (4′) des Zwischenstückes (4) lagern und die von einer Feder (33) gemeinsam beaufschlagt werden.

13. Scharnier nach Anspruch 12, dadurch gekennzeichnet, daß die Feder (33) die Verriegelungsteile klammerförmig umfaßt.

14. Scharnier nach Anspruch 12, dadurch gekennzeichnet, daß die Grundplatte (11) mit keilförmigen Ansätzen (29) versehen ist, die in Montagelage in keilförmige Ausnehmungen (30) in den Seitenstegen (4′) des Zwischenstückes (4) ragen.

15. Scharnier nach mindestens einem der Ansprüche 1 bis 14, dadurch gekennzeichnet, daß zwei in der Längsrichtung des Scharnierarmes (1) ausgerichtete Schubstangen (37) vorgesehen sind, mit denen die Verriegelungsteile aus ihrer Verankerung in der Grundplatte (11) drückbar sind.

16. Scharnier nach Anspruch 15, dadurch gekennzeichnet, daß die Schubstangen (37) mittels zweier quer zur Längsachse des Scharnierarmes (1) ausgerichteter Schieber (40) mit Keilflächen (4′) verschiebbar sind.

17. Scharnier nach Anspruch 16, dadurch gekennzeichnet, daß die Schubstangen (37) Fenster (39) aufweisen, durch die die Schieber (40) ragen.

18. Scharnier nach Anspruch 17, dadurch gekennzeichnet, daß die Schieber (40) mit druckknopfartigen Fortsätzen (45) versehen sind, die durch die Seitenstege (1′) des Scharnierarmes (1) ragen.

19. Scharnier nach Anspruch 16, dadurch gekennzeichnet, daß die Schieber (40) in Löchern (42) in den Seitenstegen (4′) des Zwischenstückes (4) geführt sind.

## Claims

1. A hinge comprising a hinge arm (1) which is mounted on a base plate (11) so as to be adjustable, with a gap adjusting screw (2) or the like and with an adjusting device (3) which operates in the direction of the depth of the furniture, where the hinge arm (1) can be locked on the base plate (11) by means of a resilient snap engagement mechanism and at two bearing points offset along the length of the hinge arm (1) is mounted indirectly on the base plate (1) via an intermediate component (4) of U-shaped cross-section, where a manually operable unlocking device (5, 13, 37, 45) is provided, by means of which the locking components (6, 31) of the snap engagement mechanism can be simultaneously unlocked, characterised in that the locking components (6, 31) which are provided at the two bearing points are separate, spring-loaded locking components (6, 31) separated from the unlocking device (5, 13, 37, 45).

2. A hinge as claimed in Claim 1, characterised in that the locking components each move in opposite directions.

3. A hinge as claimed in Claims 1 and 2, characterised in that the locking components are elastic and are formed by two double-armed levers (6), where one lever arm (6′) is supported on the intermediate component (4).

4. A hinge as claimed in Claim 3, characterised in that in each case one of the lever arms (6˝) of each double-armed lever (6) comprises an opening through which a projection (17) of the base plate (11) extends.

5. A hinge as claimed in at least one of Claims 1 to 4, characterised in that the unlocking device comprises a rocker arm (5) which abuts against a locking component and in which is suspended a push rod (13) or the like, by which a locking component can be brought out of the locking position.

6. A hinge as claimed in Claim 5, characterised in that the push rod (13) comprises a projection (24) by which it is suspended in an opening (25) in one of the double-armed levers (6).

7. A hinge as claimed in Claim 5, characterised in that the rocker arm (5) comprises a slot (21) which is open on one side and in which the push rod (13) is suspended.

8. A hinge as claimed in one of Claims 1 to 7, characterised in that on its lateral members (4′) the intermediate component (4) comprises projections (9) which are received in slots (10) in the base plate (11) and by means of which the intermediate component (4) is positioned on the base plate (11).

9. A hinge as claimed in Claim 8, characterised in that the projections (9) are wedge-shaped.

10. A hinge as claimed in Claims 3 and 5, characterised in that the rocker arm (5) comprises a throughgoing opening (19) through which one of the double-armed levers (6) projects.

11. A hinge as claimed in Claim 10, characterised in that the opening (19) is funnel-shaped.

12. A hinge as claimed in at least one of Claims 1 to 11, characterised in that the locking components are formed by pins (31) which are received in slots (32) in the lateral members (4′) of the intermediate component (4) and which are commonly acted upon by a spring (33).

13. A hinge as claimed in Claim 12, characterised in that the spring (33) embraces the locking components in the manner of a clamp.

14. A hinge as claimed in Claim 12, characterised in that the base plate (11) is provided with wedge-shaped shoulders (29) which, in the mounted state, project into wedge-shaped recesses (30) of the lateral members (4′) of the intermediate component (4).

15. A hinge as claimed in at least one of Claims 1 to 14, characterised in that two push rods (37) are provided which are aligned in the longitudinal direction of the hinge arm (1) and by which the locking components can be pressed out of their engaged position in the base plate (11).

16. A hinge as claimed in Claim 15, characterised in that the push rods (37) can be displaced by means of two slides (40) which extend transversely to the longitudinal axis of the hinge arm (1) and which have wedge-shaped surfaces (4′).

17. A hinge as claimed in Claim 16, characterised in that the push rods (37) comprise windows (39) through which the slides (40) project.

18. A hinge as claimed in Claim 17, characterised in that the slides (40) are provided with push-button-like projections (45) which extend through the lateral members (1′) of the hinge arm (1).

19. A hinge as claimed in Claim 16, characterised in that the slides (40) are received in apertures (42) in the lateral members (4′) of the intermediate component (4).

## Revendications

1. Charnière comprenant un bras de charnière (1) monté réglable sur une plaque de base (11) avec une vis de réglage de joint (2) ou analogue et un dispositif de réglage (3) agissant dans la profondeur du meuble, le bras de charnière (1) pouvant être bloqué sur la plaque de base (11) avec un mécanisme à enclenchement élastique et étant monté indirectement sur la plaque de base (11) par l'intermédiaire d'une pièce intermédiaire (4) de section transversale en U en deux points de montage décalés sur la longueur du bras de charnière (1), un dispositif de déverrouillage (5, 13, 37, 45) actionné manuellement étant prévu pour déverrouiller simultanément les pièces de verrouillage (6, 31) du mécanisme à enclenchement, caractérisée en ce que les pièces de verrouillage (6, 31) prévues aux deux points de montage sont des pièces de verrouillage (6, 31) séparées, distinctes du dispositif de déverrouillage (5, 13, 37, 45) et sollicitées par ressort.

2. Charnière selon la revendication 1, caractérisée en ce que les pièces de verrouillage (6, 31) se déplacent chacune dans des directions opposées.

3. Charnière selon les revendications 1 et 2, caractérisée en ce que les pièces de verrouillage (6, 31) sont élastiques et sont formées par deux leviers (6) à deux bras, un bras de levier (6′) prenant appui contre la pièce intermédiaire (4).

4. Charnière selon la revendication 3, caractérisée en ce que l'un (6˝) des bras de levier de chaque levier (6) à deux bras présente une ouverture par laquelle dépasse une saillie (17) de la plaque de base (11).

5. Charnière selon au moins l'une des revendications 1 à 4, caractérisée en ce que le dispositif de déverrouillage présente un levier oscillant (5) qui prend appui sur une pièce de verrouillage et dans lequel est accrochée une bielle (13) ou analogue permettant de faire sortir la pièce de verrouillage de la position de verrouillage.

6. Charnière selon la revendication 5, caractérisée en ce que la bielle (13) présente un nez (24) avec lequel elle est accrochée dans une ouverture (25) de l'un des deux leviers (6) à deux bras.

7. Charnière selon la revendication 5, caractérisée en ce que le levier oscillant (5) présente une fente (21) ouverte d'un côté dans laquelle la bielle (13) est accrochée.

8. Charnière selon l'une des revendications 1 à 7, caractérisée en ce que la pièce intermédiaire (4) présente sur ses côtés latéraux (4′) des saillies (9) qui sont logées dans des fentes (10) de la plaque de base (11) et au moyen desquelles la pièce intermédiaire (4) est positionnée sur la plaque de base (11).

9. Charnière selon la revendication 8, carcatérisée en ce que les saillies (9) sont cunéiformes.

10. Charnière selon les revendications 3 et 5, caractérisée en ce que le levier oscillant (5) présente une ouverture (19) continue par laquelle fait saillie l'un des deux leviers (6) à deux bras.

11. Charnière selon la revendication 10, caractérisée en ce que l'ouverture (19) est en forme d'entonnoir.

12. Charnière selon au moins l'une des revendications 1 à 11, caractérisée en ce que les pièces de verrouillage sont formées par des axes (31) qui sont montés dans des trous oblongs (32) dans les côtés latéraux (4′) de la pièce intermédiaire (4) et sont sollicités ensemble par un ressort (33).

13. Charnière selon la revendication 12, caractérisée en ce que le ressort (33) entoure les pièces de verrouillage à la manière d'une agrafe.

14. Charnière selon la revendication 12, caractérisée en ce que la plaque de base (11) est munie de saillies (29) cunéiformes qui, en position de montage, dépassent dans des évidements (30) cunéiformes se trouvant dans les côtés latéraux (4′) de la pièce intermédiaire (4).

15. Charnière selon au moins l'une des revendications 1 à 14, caractérisée en ce qu'il est prévu deux bielles (37) orientées dans la direction longitudinale du bras de charnière (1) avec lesquelles les pièces de verrouillage peuvent être extraites par pression de leur fixation dans la plaque de base (11).

16. Charnière selon la revendication 15, caractérisée en ce que les bielles (37) peuvent être déplacées au moyen de deux coulisseaux (40) équipés de surfaces cunéiformes (4′) et orientés transversalement à l'axe longitudinal du bras de charnière (1).

17. Charnière selon la revendication 16, caractérisée en ce que les bielles (37) présentent des fenêtres (39) par lesquelles font saillie les coulisseaux (40).

18. Charnière selon la revendication 17, caractérisée en ce que les coulisseaux (40) sont munis de prolongements (45) en forme de bouton-poussoir qui font saillie à travers les côtés latéraux (1′) du bras de charnière (1).

19. Charnière selon la revendication 16, caractérisée en ce que les coulisseaux (40) sont guidés dans des trous (42) dans les côtés latéraux (4′) de la pièce intermédiaire (4).
